# EUROPÄISCHE PATENTSCHRIFT

(11) **EP 1 030 019 B1**
(45) Veröffentlichungstag und Bekanntmachung des Hinweises auf die Patenterteilung: **09.02.2005**
(21) Anmeldenummer: 00102949.5
(22) Anmeldetag: 14.02.2000
(51) Int. Cl.: E05C 17/28, E05F 3/22

(54) **Mechanische Feststellvorrichtung für den Türflügel einer Tür**
Mechanical holding device for a door-wing
Dispositif d'arrêt mécanique pour le vantail d'une porte

(30) Priorität: 17.02.1999 DE 19906349
(43) Veröffentlichungstag der Anmeldung: 23.08.2000
(73) Patentinhaber: DORMA GmbH + Co. KG, 58256 Ennepetal (DE)
(72) Erfinder: Gosch, Stephan, 23738 Koselau (DE)

(56) Entgegenhaltungen:
- DE-U- 29 517 703
- GB-A- 2 306 564

## Beschreibung

Die Erfindung betrifft eine mechanische Feststellvorrichtung für einen Türflügel einer Tür gemäß der im Oberbegriff des Anspruches 1 angegebenen Art.

Eine derartige mechanische Feststellvorrichtung ist aus dem deutschen Gebrauchsmuster 295 17 703.9 bekannt. Zwischen einem Türflügel und einem Türrahmen ist dabei ein Schwenkarm vorgesehen, der an seinem einen Ende am Türflügel oder Türrahmen angelenkt ist und an seinem anderen Ende über ein längs verschiebbares Gleitstück in einer mit dem Türrahmen bzw. dem Türflügel verbundenen Führungsschiene eingreift.

Die Feststellvorrichtung ist mit einer Halteeinheit zur Feststellung des mit dem Gleitstück über den Schwenkarm in Verbindung stehenden Türflügels versehen, das in einer Führungsschiene in verschiedene Positionen längs der Schiene verschiebbar und in diesen jeweils festlegbar ist. Somit ist der Öffnungswinkel, in dem die Tür festgestellt werden soll, abhängig von der Position der Halteeinheit in der Führungsschiene.

Die Halteeinheit ist mit einer Raste versehen, die aus einem Zapfen besteht, der an seinem freien Ende eine Steuerkurve aufweist. Die Steuerkurve ist einem Rasthebel zugeordnet, der mit dem Gleitstück verbunden ist. Zum Passieren der Raste muß der Rasthebel entgegen einer Federkraft ausgelenkt werden, d. h. es muß ausreichend Kraft an dem Gleitstück anliegen, damit der Rasthebel über die Steuerkurve entgegen der Federkraft gedrückt wird, um die Raste zu passieren. Diese Bewegung ist sowohl in Öffnungsrichtung als auch in Schließrichtung des Türflügels notwendig, also jedes Mal, wenn der Türflügel in die Halteposition der Halteeinheit hinein bzw. aus der Halteposition heraus geschwenkt wird. Der Rasthebel muß somit immer über einen gewissen Totpunkt der Steuerkurve der Raste bewegt werden, damit dieser die Raste in Öffnungsrichtung oder Schließrichtung des Türflügels passieren kann.

Nachteilig an dieser bekannten Konstruktion ist, daß die Bedienperson des Türflügels, sobald der Türflügel soweit geöffnet ist, daß der Rasthebel an der Raste anliegt, einen hohen Widerstand spürt und daher davon abgehalten wird, den Türflügel gegen den Widerstand weiter zu öffnen und damit den Rasthebel über die Steuerkurve und den Totpunkt weiter in Öffnungsrichtung des Türflügels zu drücken, um den Türflügel in die Halteposition der Halteeinheit zu schwenken.

Daher sieht man in der Praxis des öfteren, daß Türen zwar mit einer mechanischen Feststellvorrichtung ausgerüstet sind, diese aber nicht genutzt werden, sondern die Türflügel durch zusätzliche Hilfsmittel, wie Keile o. ä., blockiert werden.

Der Erfindung liegt die Aufgabe zugrunde, eine mechanische Feststellvorrichtung gemäß der im Oberbegriff des Patentanspruchs 1 angegebenen Art derart weiterzubilden, daß unter Vermeidung der genannten Nachteile ein einfaches Verschwenken des Türflügels in die Halteposition bei einfacher Konstruktion ermöglicht wird.

Diese Aufgabe wird durch die kennzeichnenden Merkmale des Anspruches 1 in Verbindung mit den Oberbegriffsmerkmalen gelöst.

Der Erfindung liegt die Erkenntnis zugrunde, daß das Problem des hohen Widerstands beim Verschwenken des Türflügels in die Halteposition dadurch gelöst werden kann, daß die Raste in Öffnungsrichtung dem Rasthebel im wesentlichen ausweicht und nach Passieren des Rasthebels in die ursprüngliche Position zurückschnappt und dann als Anschlag dient. Auf diese Weise muß nur noch beim Schließen der Tür aus der Halteposition heraus der Rasthebel so belastet werden, daß dieser der Raste ausweicht.

Nach der Erfindung ist daher die Raste gegen eine Federkraft über einen vorbestimmten Winkel so drehbar gelagert, daß die Raste beim Öffnen des Türflügels und somit beim Verfahren des Gleitstückes mit dem Rasthebel in der Führungsschiene in eine erste Richtung - Öffnungsrichtung des Türflügels - durch den Rasthebel aus einer Anschlagposition zumindest teilweise aus dem Bereich des Rasthebels entgegen einer Federkraft gedreht wird und die Raste nach Passieren des Rasthebels durch die Federkraft in ihre Anschlagposition zurückschnappt und als Anschlag in Bezug auf eine zweite Richtung - Schließrichtung des Türflügels - für den Rasthebel dient, wobei zum Schließen des Türflügels der Rasthebel über die Raste durch Ausweichen gegen eine Federkraft aus dem Bereich der Raste gedrückt wird und dadurch die Raste passiert.

Auf einfache Weise wird hierdurch erreicht, daß der Türflügel ohne größeren Widerstand in die Halteposition geschwenkt werden kann, sicher gehalten wird, jedoch gegen einen größeren Widerstand, nämlich durch Auslenken des Rasthebels entgegen einer Federkraft der Türflügel wieder aus der Halteposition in Schließrichtung geschwenkt werden kann.

Um zu gewährleisten, daß der Türflügel auf alle Fälle gänzlich ohne Widerstand in die Halteposition geschwenkt werden kann, ist die Raste in Öffnungsrichtung des Türflügels vollständig aus dem Bereich des Rasthebels drehbar, so daß der Rasthebel beim Passieren sich nicht verschwenkt.

Gemäß einer Ausführungsform der Erfindung weist die Raste eine dem Rasthebel zugeordnete Steuerkurve auf, die in Schließrichtung für den Rasthebel als eine schräge Anschlagfläche bis zu einem Totpunkt und als eine sich daran anschließende schräge Ablauffläche ausgebildet ist. Über die Steuerkurve wird zum einen gewährleistet, daß der Türflügel sicher in seiner Halteposition verweilt, also der Rasthebel an der Raste in der Anschlagposition anliegt, und mit Aufbringen einer Kraft in Schließrichtung der Rasthebel in vorbestimmter Weise aus dem Bereich der Raste auslenkt und mit Überschreiten des Totpunktes der Rasthebel wieder in vorbestimmter Weise zurückschnappt. Über die Steuerkurve und die Federkonstante der Feder, gegen die der Rasthebel ausgelenkt wird, wird zusätzlich die Kraft in Schließrichtung bestimmt, die aufgewendet werden muß, um den Türflügel aus der Halteposition heraus in Schließrichtung zu verschwenken.

Gemäß einer Ausführungsform ist die Drehachse der Raste im wesentlichen sowohl senkrecht zur Längsachse der Führungsschiene als auch zur Drehachse zwischen Gleitstück und Schwenkarm ausgerichtet.

Um möglichst wenig Teile verwenden zu müssen, ist der Rasthebel als Feder, insbesondere als Blattfeder, ausgebildet.

Damit ein flexibler Betrieb ermöglicht wird, ist ein Schaltmechanismus vorgesehen, der die Anschlagposition der Raste aktiviert oder deaktiviert. Durch den Schaltmechanismus kann die Halteeinheit ein- oder ausgeschaltet werden. Bei ausgeschalteter Halteeinheit ist der Türflügel über seinen maximalen Öffnungswinkel frei hin und her verschwenkbar, wohingegen bei eingeschalteter Halteeinheit der Türflügel über die Halteposition verschwenkt, jedoch dann in umgekehrter Richtung in der beschriebenen Art und Weise in der Halteposition blockiert wird.

Hierbei weist der Schaltmechanismus insbesondere einen in der Führungsschiene längs verschiebbaren Schieber mit einem der Raste zugeordneten Anschlag und einer der Raste zugeordneten Ausnehmung auf. Die Raste ist dabei zur Längsachse der Führungsschiene gegen eine Federkraft aus dem Bereich des Rasthebels translatorisch verschiebbar gelagert und bei Anordnung des Anschlags des Schiebers bei der Raste wird diese gegen ein translatorisches Verschieben aus dem Bereich des Rasthebels blockiert, so daß die Anschlagposition der Raste für den Rasthebel aktiviert ist.

Bei Anordnung der Ausnehmung des Schiebers bei der Raste wird eine translatorische Verschiebung der Raste aus dem Bereich des Rasthebels gegen eine Federkraft ermöglicht, so daß die Anschlagposition der Raste für den Rasthebel deaktiviert ist.

Vorzugsweise verläuft die translatorische Verschiebebewegung der Raste entlang einer Achse, die sowohl senkrecht zur Längsachse der Gleitschiene als auch zur Drehachse zwischen Gleitstück und Gleitarm ausgerichtet ist.

Günstig ist vor allem, wenn die mechanische Feststellvorrichtung mit einem Türschließer zusammenwirkt. Hierbei ist die Schließerwelle des Türschließers vorzugsweise mit dem dem Gleitstück entfernt gelegenen Ende des Schwenkarmes gelenkig verbunden.

Um den Türflügel in unterschiedlichen Öffnungswinkeln feststellen zu können, ist die Halteeinheit in verschiedenen Positionen entlang der Längsachse der Führungsschiene verschiebbar und in dieser fixierbar.

Weitere Vorteile und Merkmale ergeben sich aus der folgenden Beschreibung einer Ausführungsform der Erfindung in Zusammenhang mit den Zeichnungen. Es zeigen:
- Fig. 1: Eine Querschnittsansicht durch eine Führungsschiene der mechanischen Feststellvorrichtung nach der Erfindung.
- Fig. 2: Eine Längsschnittansicht durch die mechanische Feststellvorrichtung in einer ersten Stellung eines Gleitstücks mit Rasthebel.
- Fig. 3: Eine Längsschnittansicht durch die mechanische Feststellvorrichtung in einer zweiten Stellung eines Gleitstücks mit Rasthebel.
- Fig. 4: Eine Längsschnittansicht durch die mechanische Feststellvorrichtung in einer dritten Stellung eines Gleitstücks mit Rasthebel.

In den Fig. 1 bis 4 ist eine Ausführungsform einer mechanischen Feststeilvorrichtung 10 in unterschiedlichen Stellungen - Fig. 2 bis Fig. 4 - dargestellt. Die mechanische Feststellvorrichtung 10 ist innerhalb einer Führungsschiene 12 angeordnet. Die Führungsschiene 12 ist in zwei Führungen 14 und 16 aufgeteilt. In der unteren Führung 14 ist ein Gleitstück 18 verschiebbar gelagert und in der oberen Führung 16 ist eine Halteeinheit 20 eingebracht.

Das Gleitstück 18 wirkt über ein Gelenk 22 mit einem hier nicht dargestellten Schwenkarm zusammen. Das freie Ende des Schwenkarms ist z. B. mit einer Schließerwelle eines Türschließers verbunden.

Der Schwenkarm ist über eine Befestigungsschraube mit dem Gelenk 22 und somit mit dem Gleitstück 18 verbunden, wobei die Befestigungsschraube in ein Gewinde 24 des Gelenks 22 eingreift. Konzentrisch zur Befestigungsschraube ist eine Ausnehmung vorgesehen, in der eine Einstellschraube zur Einstellung der gewünschten Haltekraft für eine als Rasthebel 26 dienende Haltefeder dient. Diese Konstruktion ist in dem deutschen Gebrauchsmuster 295 17 703.9 im einzelnen offenbart, worauf hiermit Bezug genommen wird.

Der Rasthebel 26 ist als Blattfeder ausgeführt und ist mit einem Ende innerhalb einer Tasche 28, die sich in dem Gleitstück 18 befindet, endseitig gelagert. Hierfür umgreift ein Ende des Rasthebels 26 bereichsweise einen Stift 30 innerhalb der Tasche 28, wodurch der Rasthebel 26 gegen die Innenwandung der Tasche 28 abgestützt ist.

Der Rasthebel 26 erstreckt sich von diesem mit dem Stift 30 und der Tasche 28 zusammenwirkenden Ende in Form eines Verlängerungsbereiches 36 zu einem Haltearm 32, dessen freies Ende eine Abwinkelung 34 aufweist. Dieser Haltearm 32 liegt im Gegensatz zu dem Verlängerungsbereich 36 nicht an dem Gleitstück 18 an, sondern ragt in den Raum der Führung 14 der Führungsschiene 12 hinein. Die Abwinkelung 34 erstreckt sich in Richtung Gleitstück 18. An dem Verlängerungsbereich 36 des Rasthebels 26 liegt die oben erwähnte Einstellschraube an.

Der Rasthebel 26 ist einer Raste 38 zugeordnet, die drehbar um eine Achse 40 in der Halteeinheit 20 gelagert ist. Die Achse 40 verläuft hierbei senkrecht zur Längsachse der Führungsschiene 12 sowie zur Drehachse des Gelenkes 22.

Die Raste 38 weist in Bezug auf die Fig. 2 bis 4 im unteren Bereich eine Steuerkurve auf, die aus einer schrägen Anschlagfläche 42 besteht, die sich bis zum unteren Totpunkt 44 erstreckt und anschließend in eine schräge Ablauffläche 46 übergeht.

In der Halteeinheit 20 ist ein Schaltmechanismus 48 integriert, der einen verschiebbaren Anschlag 50 aufweist.

In Fig. 2 und 3 ist der Schaltmechanismus 48 in einer Anschlagposition, d. h. der Anschlag 50 befindet sich bei der Raste 38. Fig. 4 zeigt den Schieber in der Öffnungsposition, in dem der Anschlag 50 nicht mehr unterhalb der Raste 38 angeordnet ist, sondern statt dessen wird von dem Schaltmechanismus 48 eine Ausnehmung 52 freigegeben.

Die Raste 38 mit der zugeordneten Lagerachse 40 ist entgegen einer Federkraft senkrecht zur Längsachse der Führungsschiene 12 sowohl parallel zur Achse des Gelenkes 22 aus der in Fig. 3 dargestellten Position entsprechend dem Pfeil 54, siehe Fig. 4, nach oben in die Ausnehmung 52 verschiebbar. Über den Schaltmechanismus 48 wird somit die Raste 38 für eine Anschlagposition, siehe Fig. 3, aktiviert oder deaktiviert, siehe Fig. 4.

Die Halteeinheit 20 ist in der Führungsschiene 12 in der oberen Führung 16 verschiebbar gelagert. Über eine Schraube 56 wird die Halteeinheit 20 jedoch festgestellt. Auf einfache Weise kann somit der Winkel für den Türflügel eingestellt werden, in dem der Türflügel durch die Feststellvorrichtung 10 festgehalten werden soll.

Um den Türflügel in die Feststellposition zu verschwenken, muß der Türflügel soweit geöffnet werden, daß über den Schwenkarm, das Gelenk 22 und das Gleitstück 18 des Rasthebels 26 so weit entsprechend dem Pfeil 58 in Fig. 1 verschoben wird, daß der Haltearm 32 des Rasthebels 26 die Raste 38 entgegen einer Federkraft zunächst verdreht. Nachdem der Rasthebel 26 mit dem Haltearm 32 die Raste 38 vollständig passiert hat, schnappt die Raste 38 aufgrund der anliegenden Federkraft in ihre Anschlagposition, wie sie in Fig. 3 dargestellt ist.

Über einen Türschließer wird nunmehr der Türflügel und somit der Schwenkarm mit dem daran angeschlossenen Gleitstück 18 und der Rasthebel 26 entsprechend dem Pfeil 60 in Fig. 3 in Schließrichtung bewegt, bis die Abwinkelung 34 des Rasthebels 26 an der Anschlagfläche 42 der Raste 38 anliegt. In dieser Position wird der Türflügel festgehalten. Zum Schließen des Türflügels muß nun eine Kraft in Schließrichtung auf den Türflügel aufgebracht werden, so daß der Rasthebel 26, im einzelnen der Haltearm 32 nach unten verschwenkt und über den Totpunkt 44 der Raste 38 geführt wird. Anschließend kann der Rasthebel 26, insbesondere der Haltearm 32, in seine Ausgangsposition zurück verschwenken und der Türschließer ungehindert den Türflügel in Schließrichtung bewegen.

Ist jedoch der Schaltmechanismus 48 in der oben beschriebenen Öffnungsposition, in dem der Anschlag 50 nicht mehr unterhalb der Raste 38 angeordnet ist, kann der Türflügel durch die Halteeinheit 12 nicht mehr gehalten werden. Nach Passieren der Raste 38 durch den Rasthebel 26 in Öffnungsrichtung und der anschließenden Bewegung in Schließrichtung liegt zwar die Abwinkelung 34 zunächst wieder an der Anschlagfläche 42 kurzzeitig an, aufgrund der anliegenden Kraft durch den Türschließer weicht jedoch die Raste 38 nach oben in die Ausnehmung 52 aus und der Rasthebel 26 kann die Raste 38 passieren.

Es ist selbstverständlich, daß die Federkraft, die die Raste 38 entsprechend in die Position gemäß Fig. 3 belastet sowie entgegen einem Verschieben gemäß dem Pfeil 54 wirkt, bedeutend geringer ist als die von dem Türschließer aufgebrachte Kraft über den Schwenkarm auf das Gleitstück 18.

Die Erfindung zeichnet sich dadurch aus, daß auf einfache Weise eine Möglichkeit angegeben wird, daß der Widerstand beim Öffnen des Türflügels in die Feststellposition im wesentlichen wegfällt, ohne jedoch die Funktion der Halteeinheit zu beeinträchtigen.

### Bezugszeichenliste

- 10: mechanische Feststellvorrichtung
- 12: Führungsschiene
- 14: untere Führung
- 16: obere Führung
- 18: Gleitstück
- 20: Halteeinheit
- 22: Gelenk
- 24: Gewinde
- 26: Rasthebel
- 28: Tasche
- 30: Stift
- 32: Haltearm
- 34: Abwinkelung
- 36: Verlängerungsbereich
- 38: Raste
- 40: Achse
- 42: Anschlagfläche
- 44: Totpunkt
- 46: Ablauffläche
- 48: Schaltmechanismus
- 50: Anschlag
- 52: Ausnehmung
- 54: Pfeil Fig. 4
- 56: Schraube der Halteeinheit
- 58: Pfeil Fig. 2
- 60: Pfeil Fig. 3

## Patentansprüche

1. Mechanische Feststellvorrichtung (10) für einen Türflügel einer Tür mit einem zwischen Türflügel und Türrahmen angeordneten Schwenkarm, der an seinem einen Ende am Türflügel oder Türrahmen angelenkt ist und an seinem anderen Ende über ein längs verschiebbares Gleitstück (18) in einer mit dem Türrahmen bzw. dem Türflügel verbundenen Führungsschiene (12) eingreift, mit einer in der Führungsschiene (12) gelagerten Halteeinheit (20) zur Feststellung des mit dem Gleitstück (18) über den Schwenkarm in Verbindung stehenden Türflügels, wobei die Halteeinheit (20) mit einer Raste (38) versehen ist, die mit einem mit dem Gleitstück (18) verbundenen, gegen eine Federkraft aus dem Bereich der Raste (38) auslenkbaren Rasthebel (26) zusammenwirkt, **dadurch gekennzeichnet, daß** die Raste (38) gegen eine Federkraft über einen vorbestimmten Winkel so drehbar gelagert ist, daß die Raste (38) beim Öffnen des Türflügels und somit beim Verfahren des Gleitstückes (18) mit dem Rasthebel (26) in der Führungsschiene (12) in eine erste Richtung - Öffnungsrichtung des Türflügelsdurch den Rasthebel (26) aus einer Anschlagposition zumindest teilweise aus dem Bereich des Rasthebels (26) entgegen einer Federkraft gedreht wird und die Raste (38) nach Passieren des Rasthebels (26) in ihre Anschlagposition zurückschnappt und als Anschlag in Bezug auf eine zweite Richtung - Schließrichtung des Türflügels - für den Rasthebel (26) dient, wobei zum Schließen des Türflügels der Rasthebel (26) über die Raste (38) durch Ausweichen gegen eine Federkraft aus dem Bereich der Raste (38) gedrückt wird und dadurch die Raste (38) passiert.

2. Mechanische Feststellvorrichtung nach Anspruch 1, **dadurch gekennzeichnet, daß** die Raste (38) in Offnungsrichtung des Türflügels vollständig aus dem Bereich des Rasthebels (26) drehbar ist, so daß der Rasthebel (26) beim Passieren sich nicht verschwenkt.

3. Mechanische Feststellvorrichtung nach einem der vorangehenden Ansprüche, **dadurch gekennzeichnet, daß** die Raste (38) eine dem Rasthebel (26) zugeordnete Steuerkurve aufweist, die in Schließrichtung als eine schräge Anschlagfläche (42) bis zu einem Totpunkt (44) und als eine sich daran anschließende schräge Ablauffläche (46) ausgebildet ist.

4. Mechanische Feststellvorrichtung nach einem der vorangehenden Ansprüche, **dadurch gekennzeichnet, daß** die Drehachse (40) der Raste (38) im wesentlichen sowohl senkrecht zur Längsachse der Führungsschiene (12) als auch zur Drehachse zwischen Gleitstück (18) und Schwenkarm ausgerichtet ist.

5. Mechanische Feststellvorrichtung nach einem der vorangehenden Ansprüche, **dadurch gekennzeichnet, daß** der Rasthebel (26) als Feder ausgebildet ist.

6. Mechanische Feststellvorrichtung nach einem der vorangehenden Ansprüche, **gekennzeichnet durch** einen Schaltmechanismus (48), der die Anschlagposition der Raste (38) aktiviert oder deaktiviert.

7. Mechanische Feststellvorrichtung nach Anspruch 6, **dadurch gekennzeichnet, daß** der Schaltmechanismus (48) einen in der Führungsschiene längs verschiebbaren Schieber mit einem der Raste (38) zugeordneten Anschlag (50) und einer der Raste (38) zugeordneten Ausnehmung (52) aufweist, daß die Raste (38) zur Längsachse der Führungsschiene (12) gegen eine Federkraft aus dem Bereich des Rasthebels (26) translatorisch verschiebbar gelagert ist, und daß bei Anordnung des Anschlags (50) des Schiebers bei der Raste (38) diese gegen ein translatorisches Verschieben aus dem Bereich des Rasthebels (26) blockiert wird, so daß die Anschlagposition der Raste (38) für den Rasthebel (26) aktiviert ist, und bei Anordnung der Ausnehmung (52) des Schiebers bei der Raste (38) eine translatorische Verschiebung der Raste (38) aus dem Bereich des Rasthebels (26) ermöglicht wird, so daß die Anschlagposition der Raste (38) für den Rasthebel (26) deaktiviert ist.

8. Mechanische Feststellvorrichtung nach Anspruch 7, **dadurch gekennzeichnet, daß** die translatorische Verschiebebewegung der Raste (38) entlang einer Achse verläuft, die sowohl senkrecht zur Längsachse der Führungsschiene (12) als auch zur Drehachse zwischen Gleitstück (18) und Schwenkarm ausgerichtet ist.

9. Mechanische Feststellvorrichtung nach einem der vorangehenden Ansprüche, **gekennzeichnet durch** einen Türschließer, der mit dem Schwenkarm verbunden ist.

10. Mechanische Feststellvorrichtung nach Anspruch 9, **dadurch gekennzeichnet, daß** die Schließerwelle des Türschließers mit dem dem Gleitstück (18) entfernt gelegenen Ende des Schwenkarmes gelenkig verbunden ist.

11. Mechanische Feststellvorrichtung nach einem der vorangehenden Ansprüche, **dadurch gekennzeichnet, daß** die Halteeinheit (20) in verschiedenen Positionen entlang der Längsachse der Führungsschiene (12) verschiebbar und in diesen Positionen jeweils fixierbar ist.

## Claims

1. A mechanical hold-open device (10) for a door leaf of a door comprising a pivotal arm, arranged between a door leaf and a door frame, which arm, on the one end thereof, is articulated at the door leaf or at the door frame and the other end thereof engages, via a longitudinally displaceable sliding member (18), in a guiding rail (12), which is connected to the door frame, respectively the door leaf, a holding unit (20), supported within the guiding rail (12), for blocking the door leaf being linked to the sliding member (18) via the pivotal arm, the holding unit (20) being provided with a catch (38), which cooperates with a catch lever (26), which is connected to the sliding member (18) and can be deflected out of the region of the catch (38) against a spring force, **characterized in that** the catch (38) is pivotally supported over a predetermined angle such that, upon opening the door leaf and thus upon displacement of the sliding member (18) together with the catch lever (26) in the guiding rail (12), the catch (38) is rotated against a spring force in a first direction - opening direction of the door leaf - by means of the catch lever (26) from an abutting position at least partially out of the region of the catch lever (26), and the catch (38), once having passed the catch lever (26), snaps back into the abutting position thereof, and serves as an abutment in relation to a second direction - closing direction of the door leaf - for the catch lever (26), whereby, for closing the door leaf, the catch lever (26) is pushed via the catch (38) by backing away, against a spring force, out of the region of the catch (38) und thus passes the catch (38).

2. A mechanical hold-open device according to claim 1, **characterized in that**, in the opening direction of the door leaf, the catch (38) is completely rotatable out of the region of the catch lever (26), such that the catch lever (26) is not swivelled when being passed.

3. A mechanical hold-open device according to any of the preceding claims, **characterized in that** the catch (38) presents a control cam associated to the catch lever (26) which, in the closing direction, is formed as an inclined abutting surface (42) up to a dead centre (44) and adjacent thereto as an inclined running surface (46).

4. A mechanical hold-open device according to any of the preceding claims, **characterized in that** the rotational axis (40) of the catch (38) is substantially oriented vertically to the longitudinal axis of the guiding rail (12) as well as to the rotational axis between the sliding member (18) and the pivotal arm.

5. A mechanical hold-open device according to any of the preceding claims, **characterized in that** the catch lever (26) is formed as a spring.

6. A mechanical hold-open device according to any of the preceding claims, **characterized by** a switching mechanism (48), which activates or deactivates the abutting position of the catch (38).

7. A mechanical hold-open device according to claim 6, **characterized in that** the switching mechanism (48) presents a slider, which is longitudinally displaceable in the guiding rail, with an abutment (50) associated to the catch (38) and a recess (52) associated to the catch (38), **in that** the catch (38), in relation to the longitudinal axis of the guiding rail (12), is displaceably supported in translational movement, against a spring force, out of the region of the catch lever (26), and **in that**, when positioning the abutment (50) of the slider near the catch (38), the latter is blocked against translational displacing movement out of the region of the catch lever (26) such that the abutting position of the catch (38) is activated for the catch lever (26), and when positioning the recess (52) of the slider near the catch (38), a translational displacing movement of the catch (38) out of the region of the catch lever (26) is possible such that the abutting position of the catch (38) for the catch lever (26) is deactivated.

8. A mechanical hold-open device according to claim 7, **characterized in that** the translational displacing movement of the catch (38) extends along an axis, which is oriented vertically to the longitudinal axis of the guiding rail (12), as well as to the rotational axis between the sliding member (18) and the pivotal arm.

9. A mechanical hold-open device according to any of the preceding claims, **characterized by** a door closer being connected to the pivotal arm.

10. A mechanical hold-open device according to claim 9, **characterized in that** the closer shaft of the door closer is articulately connected to the end of the pivotal arm which is remotely positioned of the sliding member (18).

11. A mechanical hold-open device according to any of the preceding claims, **characterized in that** the holding unit (20) is displaceable along the longitudinal axis of the guiding rail (12) in different positions and is fixable in each of the respective positions.

## Revendications

1. Dispositif d'arrêt mécanique (10) pour un vantail de porte d'une porte avec, agencé entre un vantail de porte et un cadre de porte, un bras pivotant qui, par l'intermédiaire d'une de ses extrémités, est articulé sur le vantail de porte ou le cadre de porte et, qui, par son autre extrémité, est engagé par l'intermédiaire d'une pièce coulissante (18), qui est déplaçable longitudinalement, dans un rail de guidage (12) connecté au cadre de porte, respectivement au vantail de porte, avec une unité de retenue (20) logée dans le rail de guidage (12) pour le blocage du vantail de porte étant en communication avec la pièce coulissante (18) par l'intermédiaire du bras pivotant, l'unité de retenue (20) étant pourvue d'un cran d'arrêt (38) qui coopère avec un levier d'encliquetage (26) étant connecté à la pièce coulissante (18) et pouvant être dévié en dehors de la région du cran d'arrêt (38) contre une force de ressort, **caractérisé en ce que** le cran d'arrêt (38) est agencé de façon rotative contre une force de ressort sous un angle prédéterminé de telle sorte que, en ouvrant le vantail de porte et donc en déplaçant la pièce coulissante (18) avec le levier d'encliquetage (26) dans le rail de guidage (12), le cran d'arrêt (38) est tourné contre une force de ressort dans une première direction - direction d'ouverture du vantail de porte - par l'intermédiaire du levier d'encliquetage (26), à partir d'une position de butée au moins partiellement en dehors de la région du levier d'encliquetage (26), et le cran d'arrêt (38), une fois ayant passé le levier d'encliquetage (26), rebondit pour retourner dans sa position de butée et, par rapport à une deuxième direction - direction de fermeture du vantail de porte - sert de butée au levier d'encliquetage (26), le levier d'encliquetage (26), pour fermer le vantail de porte, étant poussé contre une force de ressort par l'intermédiaire du cran d'arrêt (38) en esquivant en dehors de la région du cran d'arrêt (38) et ainsi passant le cran d'arrêt (38).

2. Dispositif d'arrêt mécanique selon la revendication 1, **caractérisé en ce que**, dans la direction d'ouverture du vantail de porte, le cran d'arrêt (38) est complètement pivotable en dehors de la région du levier d'encliquetage (26), de façon à ce que le levier d'encliquetage (26) ne pivote pas lors du passage.

3. Dispositif d'arrêt mécanique selon l'une quelconque des revendications précédentes, **caractérisé en ce que** le cran d'arrêt (38) présente une came de commande associée au levier d'encliquetage (26), qui, dans la direction de fermeture, est constituée par une surface de butée (42) inclinée s'étendant jusqu'à un point mort (44) et ensuite est prolongée en coulisse inclinée (46) contiguë.

4. Dispositif d'arrêt mécanique selon l'une quelconque des revendications précédentes, **caractérisé en ce que** l'axe de rotation (40) du cran d'arrêt (38) est orienté sensiblement verticalement, non seulement par rapport à l'axe longitudinal du rail de guidage (12) mais aussi par rapport à l'axe de rotation entre la pièce coulissante (18) et le bras pivotant.

5. Dispositif d'arrêt mécanique selon l'une quelconque des revendications précédentes, **caractérisé en ce que** le levier d'encliquetage (26) est constitué par un ressort.

6. Dispositif d'arrêt mécanique selon l'une quelconque des revendications précédentes, **caractérisé par** un mécanisme de commutation (48) qui active ou désactive la position de butée du cran d'arrêt (38).

7. Dispositif d'arrêt mécanique selon la revendication 6, **caractérisé en ce que** le mécanisme de commutation (48) présente un coulisseau, longitudinalement déplaçable dans le rail de guidage, avec une butée (50) associée au cran d'arrêt (38) et un évidement (52) associé au cran d'arrêt (38), **en ce que** le cran d'arrêt (38) est agencé de façon déplaçable en mouvement de translation par rapport à l'axe longitudinal du rail de guidage (12) contre une force de ressort en dehors de la région du levier d'encliquetage (26), et **en ce que** en positionnant la butée (50) du coulisseau auprès du cran d'arrêt (38), ce dernier est bloqué contre un déplacement en mouvement de translation en dehors de la région du levier d'encliquetage (26), de façon à ce que la position de butée du cran d'arrêt (38) pour le levier d'encliquetage (26) est activée, et en positionnant l'évidement (52) du coulisseau auprès du cran d'arrêt (38), un déplacement en mouvement de translation du cran d'arrêt (38) en dehors de la région du levier d'encliquetage (26) est possible, de façon à ce que la position de butée du cran d'arrêt (38) est désactivée pour le levier d'encliquetage (26).

8. Dispositif d'arrêt mécanique selon la revendication 7, **caractérisé en ce que** le sens de déplacement en mouvement de translation du cran d'arrêt (38) poursuit un axe qui est orienté verticalement, non seulement par rapport à l'axe longitudinal du rail de guidage (12) mais aussi par rapport à l'axe de rotation entre la pièce coulissante (18) et le bras pivotant.

9. Dispositif d'arrêt mécanique selon l'une quelconque des revendications précédentes, **caractérisé par** un ferme-porte qui est relié au bras pivotant.

10. Dispositif d'arrêt mécanique selon la revendication 9, **caractérisé en ce que** l'arbre de fermeture du ferme-porte est relié à l'extrémité du bras pivotant qui est éloignée de la pièce coulissante (18).

11. Dispositif d'arrêt mécanique selon l'une quelconque des revendications précédentes, **caractérisé en ce que** l'unité de retenue (20) est déplaçable dans diverses positions en suivant l'axe longitudinal du rail de guidage (12) et peut être fixée dans ces positions respectives.
